# EUROPÄISCHE PATENTSCHRIFT

(11) **EP 2 281 664 B1**
(45) Veröffentlichungstag und Bekanntmachung des Hinweises auf die Patenterteilung: **01.04.2015**
(21) Anmeldenummer: 10168714.3
(22) Anmeldetag: 07.07.2010
(51) Int. Cl.: B25F 5/02, F02B 63/02

(54) **Vormontierte Vorrichtung**
Premounted device
Dispositif pré-monté

(30) Priorität: 05.08.2009 DE 202009010557 U
(43) Veröffentlichungstag der Anmeldung: 09.02.2011
(73) Patentinhaber: Makita Corporation, Anjo, Aichi 446-8502 (JP)
(72) Erfinder: Döring, Manfred, 19246, Zarrentin am Schaalsee (DE); Ziegs, Carsten, 22147, Hamburg (DE)
(74) Vertreter: RGTH

(56) Entgegenhaltungen:
- EP-A1- 1 426 989
- EP-A2- 1 598 151
- EP-A2- 2 062 700
- DE-A1- 4 120 876
- DE-A1- 10 212 721
- DE-A1- 19 900 404
- US-A- 3 170 005
- US-A- 5 212 886

## Beschreibung

Die Erfindung betrifft eine vormontierbare Vorrichtung von Elementen, insbesondere einer Werkzeugvorrichtung oder einer Handwerkzeugvorrichtung, nach dem Oberbegriff von Anspruch 1.

### Stand der Technik

Bei Werkzeugvorrichtungen oder bei Handwerkzeugvorrichtungen aber auch bei anderweitigen Vorrichtungen findet man im Stand der Technik auch Vorrichtungen vor, die einen kraftstoffbetriebenen Antriebsmotor aufweisen, zum Beispiel in DE 4120876 A1.

Solche Vorrichtungen weisen zum Betreiben des kraftstoffbetriebenen Antriebsmotors einen Luftfilter und einen Ansaugkrümmer und einen Vergaserauf. Dabei wird Luft über den Luftfilter angesaugt und von dort mittels des Ansaugkrümmers dem Vergaser zugeleitet. Der Ansaugkrümmer besteht vorzugsweise aus Gewichtsgründen aus Kunststoff oder aus Aluminiumguss. Der Ansaugkrümmer hat dabei vorteilhaft eine gekrümmte Form, da üblicher Weise die Öffnungen am Vergaser zum Einlass der Ansaugluft in etwa horizontal angeordnet sind und daher der Ansaugstrom diesbezüglich umgelenkt werden muss. Bei manchen Motorentypen findet im Ansaugkrümmer auch die Gemischbildung statt, was auch als Saugrohreinspritzung bezeichnet wird. Das heißt, dass im Ansaugkrümmer die Luft mit dem verdampfenden Kraftstoff vermischt wird, um so ein brennbares Gas zu erzeugen, das der Motor ansaugt.

Die Steuerung der Vorrichtung erfolgt üblicher Weise mittels einer handbetätigbaren Einheit, die einen Griff zum Halten der Vorrichtung und einen Gasgriff zur Steuerung des Motors umfasst.

Üblicher Weise ist bei heutigen Vorrichtungen, wie bei Trennschleifem, eine Tank-Griff-Einheit vorgesehen, in welcher der Vergaser der Vorrichtung fest integriert ist. Dabei ist die Montage der fest in den Tank integrierten Gasmechanik und des Vergasers aufgrund der zahlreichen Verbindungsstellen aufwändig, weil diese Verbindungsstellen verbunden sein müssen und dabei die jeweilige Positionierung sehr genau erfolgen muss, weil ansonsten eine Funktionsfähigkeit gestört oder verhindert werden kann.

Dabei ist es weiterhin nachteilig, dass eine Funktionsprüfung erst im vollständig montierten Zustand und somit nach der aufwändigen Montage des kompletten Gerätes erfolgen kann.

### Darstellung der Erfindung: Aufgabe, Lötung, Vorteile

Es ist die Aufgabe der Erfindung, eine vormontierbare Vorrichtung von Elementen insbesondere einer Werkzeugvorrichtung oder einer Handwerkzeugvorrichtung zu schaffen, die leichter herstellbar ist und die auch eine weitestgehende Funktionsprüfung vor der vollständigen Montage erlaubt.

Dies wird erreicht mit den Merkmalen von Anspruch 1, wonach eine vormontierbare Vorrichtung von Elementen, insbesondere einer Werkzeugvorrichtung oder einer Handwerkzeugvorrichtung, geschaffen wird, wobei die Vorrichtung zumindest einen Ansaugkrümmer, einen Filterboden und/oder einen Vergaser vorzugsweise mit einer Vergaserwand umfasst, wobei weiterhin eine Haltestruktur zur Aufnahme von Betätigungselementen vorgesehen ist.

Dabei ist erfindungsgemäß vorteilhaft, wenn die vormontierbare Vorrichtung dadurch weitergebildet wird, dass die Vorrichtung weiterhin einen Filterboden oder ein Filtergehäuse umfasst. Weiterhin ist es vorteilhaft, wenn das Filtergehäuse im Querschnitt etwa rechteckig ausgebildet ist.

Auch ist es zweckmäßig, wenn der Ansaugkrümmer oder Filterboden oder die Filterzunge an einer seiner Seiten die Haltestruktur aufweist.

Besonders vorteilhaft ist es, wenn die Haltestruktur zwei etwa parallel zueinander angeordnete und beabstandete Wandelemente aufweist.

Weiterhin ist es vorteilhaft, wenn die beabstandeten Wandelemente die Betätigungselemente zwischen sich aufnehmen. Dadurch kann ein Griff erzeugt werden, welcher die empfindliche Mechanik schützt.

Auch ist es vorteilhaft, wenn die beabstandeten Wandelemente die Betätigungs-oder Bedienelemente durch Aufnahme und Lagerung von Achsen in Öffnungen der Wandelemente zwischen sich aufnehmen. Auch dies trägt dazu bei, dass ein Griff erzeugt werden kann, welcher die empfindliche Mechanik schützt und dennoch eine leichtgängige Funktion der Betätigungs- oder Bedienelemente erlaubt.

Zweckmäßig ist es weiterhin, wenn die Achsen in Öffnungen der Wandelemente angeordnet sind, wobei eine erste Achse im vorderen unteren Bereich der Wandelemente angeordnet ist.

Auch ist es zweckmäßig, wenn die Achsen in Öffnungen der Wandelemente angeordnet sind, wobei eine zweite Achse im hinteren oberen Bereich der Wandelemente angeordnet ist.

Erfindungsgemäß ist es besonders vorteilhaft, wenn die Betätigungselemente ein Gasgriff und/oder eine Sperrtaste umfassen.

Weitere erfindungsgemäße Vorteile werden in den Unteransprüchen und in der nachfolgenden Figurenbeschreibung beschrieben.

### Kurze Beschreibung der Zeichnungen

Nachstehend wird die Erfindung auf der Grundlage eines Ausführungsbeispiels anhand der Zeichnungen näher erläutert. Es zeigen:
Fig. 1 eine schematische Ansicht einer erfindungsgemäßen Vorrichtung,
Fig. 2 eine schematische Ansicht einer erfindungsgemäßen Vorrichtung mit demontiertem Gasgriff und Sperrtaste,
Fig. 3 eine schematische Ansicht von oben von einer erfindungsgemäßen Vorrichtung,
Fig. 4 eine schematische Ansicht von der Seite von einer erfindungsgemäßen Vorrichtung, und
Fig. 5 eine schematische Ansicht von unten von einer erfindungsgemäßen Vorrichtung.

### Bevorzugte Ausführung der Erfindung

Die Figuren 1 bis 5 zeigen einen Ansaugkrümmer 1 mit einem Filterboden 2 und einem Vergaser 3 mit einer Vergaserwand 4. Dabei ist der Filterboden 2 in ein etwa rechteckiges Filtergehäuse 5 aufgenommen, das an seiner einen Seite 6 eine Haltestruktur 7 aufweist, welche dazu dient, einen Griff 8 zu bilden und/oder Betätigungselemente 9,10 aufzunehmen.

Die Haltestruktur 7 besteht dabei aus zwei sich etwa gegenüberliegenden Wandelementen 11, 12, die in einer Seitenansicht eine Form aufweisen, die einem Griff nahe kommt. Zwischen diesen Wandelementen 11,12 sind die Betätigungselemente 9,10 jeweils um eine Achse 13, 14 verdrehbar bzw. schwenkbar aufgenommen und angeordnet.

Dabei bilden die Elemente 9, 10 einen Gasgriff 9 und eine Sperrtaste 10 zur Blockierung bzw. zur Freigabe des Gasgriffs 9. Der Gasgriff ist dabei um die Achse 13 verschwenkbar gehalten und die Sperrtaste 10 ist um die Achse 14 schwenkbar gehalten.

Wie es in den Figuren zu erkennen ist, ist die Achse 13 im vorderen Bereich und am unteren Bereich des Griffs bzw. der Wandelemente angeordnet und die Achse 14 ist an ihrem Endbereich und in ihrem oberen Bereich angeordnet.

Durch die erfindungsgemäße Ausgestaltung ist es möglich, dass eine Bauteilstruktur gebildet werden kann, welche an den Ansaugkrümmer, an den Filterboden mit dem Ansaugkrümmer und/oder an die Vergaserwand angeordnet oder befestigt werden kann. Diese Bauteilstruktur ist in der Lage den Gasgriff und/oder die Sperrtaste aufzunehmen und, wobei diese vormontierbare Einheit eine Untereinheit zur Montage mit einer Griff-Tank-Einheit bildet.

Durch die erfindungsgemäße Einheit, die mit den Bedienelementen des Gasgriffs und der Sperrtaste vormontierbar ist, kann diese vorteilhaft vormontiert und auch getestet werden, so dass bereits in diesem Produktionsstudium eine Funktions- und Qualitätskontrolle durchgeführt werden kann.

Auch ist es vorteilhaft, wenn im Falle einer Wartung oder eines Servicefalls eine erleichterte Demontage durchgeführt werden kann, weil weiniger Verbindungen getrennt werden müssen und diese anschließend nicht wieder verbunden werden müssen.

### Bezugszeichenliste

- 1: Ansaugkrümmer
- 2: Filterboden
- 3: Vergaser
- 4: Vergaserwand
- 5: Filtergehäuse
- 6: Seite
- 7: Haltestruktur
- 8: Griff
- 9: Betätigungselement, Gasgriff
- 10: Betätigungselement, Sperrtaste
- 11: Wandelement
- 12: Wandelement
- 13: Achse
- 14: Achse

## Patentansprüche

1. Vormontierbare Vorrichtung von Elementen, insbesondere einer Werkzeugvorrichtung oder einer Handwerkzeugvorrichtung, wobei die Vorrichtung zumindest einen Ansaugkrümmer (1) umfasst, **dadurch gekennzeichnet, dass** weiterhin eine Haltestruktur (7) zur Aufnahme von mindestens einem Betätigungselement (9, 10) und zur Bildung eines Griffs (8) vorgesehen ist, sodass eine Bauteilstruktur gebildet ist, welche an den Ansaugkrümmer (1) anordbar ist.

2. Vormontierbare Vorrichtung nach Anspruch 1, **dadurch gekennzeichnet, dass** die Vorrichtung weiterhin einen Vergaser (3), vorzugsweise mit einer Vergaserwand (4), umfasst.

3. Vormontierbare Vorrichtung nach Anspruch 1 oder 2, **dadurch gekennzeichnet, dass** die Vorrichtung weiterhin einen Filterboden (2) und ein Filtergehäuse (5) umfasst.

4. Vormontierbare Vorrichtung nach Anspruch 3, **dadurch gekennzeichnet, dass** das Filtergehäuse (5) etwa rechteckig ausgebildet ist.

5. Vormontierbare Vorrichtung nach Anspruch 3 oder 4, **dadurch gekennzeichnet, dass** das Filtergehäuse (5) an seiner einen Seite (6) die Haltestruktur (7) aufweist.

6. Vormontierbare Vorrichtung nach einem der vorhergehenden Ansprüche, **dadurch gekennzeichnet, dass** die Haltestruktur (7) zwei parallel zueinander angeordnete und beabstandete Wandelemente (11, 12) aufweist.

7. Vormontierbare Vorrichtung nach einem der vorhergehenden Ansprüche, **dadurch gekennzeichnet, dass** die beabstandeten Wandelemente (11, 12) die Betätigungselemente (9, 10) zwischen sich aufnehmen.

8. Vormontierbare Vorrichtung nach einem der vorhergehenden Ansprüche, **dadurch gekennzeichnet, dass** die beabstandeten Wandelemente (11, 12) die Betätigungselemente (9, 10) durch Aufnahme und Lagerung von Achsen (13, 14) in Öffnungen der Wandelemente (11, 12) zwischen sich aufnehmen.

9. Vormontierbare Vorrichtung nach einem der vorhergehenden Ansprüche, **dadurch gekennzeichnet, dass** die Achsen (13, 14) in Öffnungen der Wandelemente (11, 12) angeordnet sind, wobei eine erste Achse im vorderen unteren Bereich der Wandelemente angeordnet ist.

10. Vormontierbare Vorrichtung nach einem der vorhergehenden Ansprüche, **dadurch gekennzeichnet, dass** die Achse/-n (13, 14) in Öffnungen der Wandelemente (11, 12) angeordnet sind, wobei eine zweite Achse im hinteren oberen Bereich der Wandelemente angeordnet ist.

11. Vormontierbare Vorrichtung nach einem der vorhergehenden Ansprüche, **dadurch gekennzeichnet, dass** die Betätigungselemente (9, 10) ein Gasgriff und/oder eine Sperrtaste umfassen.

## Claims

1. A pre-assemblable device of elements, in particular of a tool device or a hand tool device, wherein the device comprises at least one intake manifold (1), **characterized in that** furthermore a holding structure (7) for accommodating at least one actuating element (9, 10) and for forming a handle (8) is provided, so that a component structure is formed, which can be arranged on the intake manifold (1).

2. The pre-assemblable device according to Claim 1, **characterized in that** the device furthermore comprises a carburettor (3), preferentially with a carburettor wall (4).

3. The pre-assemblable device according to Claim 1 or 2, **characterized in that** the device furthermore comprises a filter base (2) and a filter housing (5).

4. The pre-assemblable device according to Claim 3, **characterized in that** the filter housing (5) is designed approximately rectangularly.

5. The pre-assemblable device according to Claim 3 or 4, **characterized in that** the filter housing (5) comprises the holding structure (7) on its one side (6).

6. The pre-assemblable device according to any one of the preceding claims, **characterized in that** the holding structure (7) comprises two wall elements (11, 12) which are arranged parallel to each another and are spaced from one another.

7. The pre-assemblable device according to any one of the preceding claims, **characterized in that** the spaced wall elements (11, 12) accommodate the actuating elements (9, 10) between them.

8. The pre-assemblable device according to any one of the preceding claims, **characterized in that** the spaced wall elements (11, 12) accommodate the actuating element (9, 10) between them by holding and mounting axles (13, 14) in apertures of the wall elements (11, 12).

9. The pre-assemblable device according to any one of the preceding claims, **characterized in that** the axles (13, 14) are arranged in apertures of the wall elements (11, 12), wherein a first axle is arranged in the front lower area of the wall elements.

10. The pre-assemblable device according to any one of the preceding claims, **characterized in that** the axle/s (13, 14) are arranged in apertures of the wall elements (11, 12), wherein a second axle is arranged in the rear upper area of the wall elements.

11. The pre-assemblable device according to any one of the preceding claims, **characterized in that** the actuating elements (9, 10) comprise a gas handle and/or a lock button.

## Revendications

1. Dispositif pouvant être prémonté composé d'éléments, en particulier d'un dispositif d'outil ou d'un dispositif d'outil à main, le dispositif comprenant au moins un collecteur d'admission (1), **caractérisé en ce qu'**une structure de fixation (7) est en plus prévue pour loger au moins un élément de commande (9, 10) et pour former une poignée (8) de sorte qu'une structure de composant est formée, laquelle peut être disposée sur le collecteur d'admission (1).

2. Dispositif pouvant être prémonté selon la revendication 1, **caractérisé en ce que** le dispositif comprend en plus un carburateur (3), de préférence avec une paroi de carburateur (4).

3. Dispositif pouvant être prémonté selon la revendication 1 ou 2, **caractérisé en ce que** le dispositif comprend en plus un fond de filtre (2) et un boîtier de filtre (5).

4. Dispositif pouvant être prémonté selon la revendication 3, **caractérisé en ce que** le boîtier de filtre (5) est constitué à peu près rectangulaire.

5. Dispositif pouvant être prémonté selon la revendication 3 ou 4, **caractérisé en ce que** le boîtier de filtre (5) comporte la structure de fixation (7) sur un de ses côtés (6).

6. Dispositif pouvant être prémonté selon l'une quelconque des revendications précédentes, **caractérisé en ce que** la structure de fixation (7) comporte deux éléments de paroi (11, 12) disposés parallèlement et distants l'un de l'autre.

7. Dispositif pouvant être prémonté selon l'une quelconque des revendications précédentes, **caractérisé en ce que** les éléments de paroi (11, 12) distants reçoivent entre eux les éléments de commande (9, 10).

8. Dispositif pouvant être prémonté selon l'une quelconque des revendications précédentes, **caractérisé en ce que** les éléments de paroi (11, 12) distants reçoivent entre eux les éléments de commande (9, 10) pour recevoir et loger des axes (13, 14) dans les ouvertures des éléments de paroi (11, 12).

9. Dispositif pouvant être prémonté selon l'une quelconque des revendications précédentes, **caractérisé en ce que** les axes (13, 14) sont disposés dans des ouvertures des éléments de paroi (11, 12), un premier axe étant disposé dans la zone avant inférieure des éléments de paroi.

10. Dispositif pouvant être prémonté selon l'une quelconque des revendications précédentes, **caractérisé en ce que** le(s) axe(s) (13, 14) sont disposés dans des ouvertures des éléments de paroi (11, 12), un deuxième axe étant disposé dans la zone arrière supérieure des éléments de paroi.

11. Dispositif pouvant être prémonté selon l'une quelconque des revendications précédentes, **caractérisé en ce que** les éléments de commande (9, 10) comprennent une poignée à gaz et/ou une touche de blocage.
